# EUROPÄISCHE PATENTSCHRIFT

(11) **EP 0 392 438 B1**
(45) Veröffentlichungstag und Bekanntmachung des Hinweises auf die Patenterteilung: **11.11.1992**
(21) Anmeldenummer: 90106814.8
(22) Anmeldetag: 10.04.1990
(51) Int. Cl.: F24F 13/06, F24F 13/065

(54) **Vorrichtung zum Auslassen von Zuluft**
Device for discharging supply air
Dispositif pour l'échappement d'air amené

(30) Priorität: 12.04.1989 DE 8904583 U
(43) Veröffentlichungstag der Anmeldung: 17.10.1990
(73) Patentinhaber: SCHAKO METALLWARENFABRIK FERDINAND SCHAD KG, 78600 Kolbingen (DE)
(72) Erfinder: Müller, Gottfried, D-7201 Kolbingen (DE)
(74) Vertreter: Weiss, Peter, Dr. rer.nat.

(56) Entgegenhaltungen:
- EP-A- 0 211 150
- DE-C- 3 808 307
- DE-U- 8 701 001
- US-A- 2 672 087

## Beschreibung

Die Erfindung betrifft eine Vorrichtung zum Auslassen von Zuluft in einen Raum, mit einem Grundkörper, an dem einerseits eine Drallscheibe festliegt und der andererseits über einen Stutzen an einen Zuluftführungskanal anschließt, wobei dem Stutzen eine Lochscheibe zugeordnet ist.

Eine derartige Vorrichtung ist beispielsweise als Deckendrallauslaß bekannt. Hierbei trifft Zuluft, welche über entsprechende Leitungssysteme herbeigeführt wird, von innen her auf eine Drallscheibe, die von Drallauslässen durchsetzt ist. Diese Drallauslässe können beispielsweise ringförmig angeordnet sein und durch Stanzen hergestellt. Wandteile zwischen zwei Stanzungen werden im Verhältnis zur Ebene der Drallscheibe schräggestellt, so daß die austretende Luft auch einen entsprechenden Drall erhält. Hierdurch wird die Luftführung in einen Raum hinein wesentlich verbessert.

Allerdings sind diese bekannten Deckendrallauslässe relativ laut und weisen Nachteile bezüglich der Verteilung der Zuluft zur Drallscheibe vor dem Austreten auf.

Ein Deckendrallauslaß entsprechend dem Oberbegriff von Anspruch 1 ist aus der DE-U-87 01 001 bekannt. Dort sind ein Stutzen, eine Lochscheibe mit Kanalwand und Flansch sowie eine entsprechende Drallscheibe und ein Auslaßtrichter zusammen von einer Ringklammer gehalten. Der Zusammenbau von einer solchen Mehrzahlen von Elementen ist nicht einfach und ferner können nicht einzelne Elemente wie beispielsweise Lochscheibe und Drallscheibe voneinander getrennt werden, ohne daß der gesamte Deckendrallauslaß auseinandergenommen wird. Weiterhin ist der Abstand zwischen Lochscheibe und Drallscheibe unveränderbar, so daß das Volumen des Raumes zwischen Lochscheibe und Drallscheibe nicht verändert werden kann.

Der Erfinder hat sich zum Ziel gesetzt, eine Vorrichtung der o.g. Art so zu verbessern, bei welcher die Zuluft leiser in den Raum ausgebracht und bei der auch die Verteilung der Zuluft verbessert wird. Ferner soll der Zusammenbau des Deckendrallauslasses und auch sein Auseinandernehmen beispielsweise zum Zwecke der Reinigung erleichtert sein.

Zur Lösung dieser Aufgabe führt, daß an den Stutzen ein nach innen gerichteter Ringkragen mit Einlaßöffnung für die Zuluft angeformt ist und daß die Lochscheibe vom Inneren des Grundkörpers oder von außen her an den Ringkragen anschlägt und die Einlaßöffnung überdeckt sowie über eine Schraube mit der Drallscheibe verbunden ist.

Die Vorrichtung nach der Erfindung ermöglicht eine exakte Druckerhöhung der Luft, so daß die Verteilung innerhalb der Vorrichtung vergleichmäßigt ist. Es hat sich gezeigt, daß die Zuordnung der Lochscheibe zu der Drallscheibe innerhalb des Stutzens eine zugfreie und problemfreie Zuluftführung gewährleistet.

Eine gute Halterung der Lochscheibe gewährleistet die Anordnung des nach innen gerichteten Ringkragens an dem Stutzen, an dem die Lochscheibe vom Inneren des Grundkörpers her oder von außen anschlagen kann. Die Befestigung der Lochscheibe an diesem Ringkragen geschieht beispielsweise über Punktschweißungen, Nieten od. dgl. Befestigungsarten bzw. -elemente.

Die Anordnung der Lochscheibe ermöglicht auch eine einfachere Halterung der Drallscheibe. Hierzu genügt es, wenn etwa mittig die Drallscheibe von der Schraube durchsetzt wird, deren Gewindeschaft die Lochscheibe durchgreift. Die gesonderte Festlegung der Lochscheibe an dem Ringkragen könnte auch entfallen, indem die Lochscheibe von außen an dem Ringkragen anschlägt und die Schraube so als Zugschraube zwischen Lochscheibe und Drallscheibe wirkt. Zur Zentrierung der Lochscheibe genügt dann beispielsweise ein Randwall im Übergangsbereich zwischen Ringkragen und Stutzen. Hierzu braucht der Ringkragen lediglich ein geringes Stück in den Sutzen eingezogen zu werden.

Die erfindungsgemäße Vorrichtung kann in verschiedensten Durchmessern je nach Wunsch bzw. erforderlicher Luftmenge angefertigt werden. Ihre Herstellung ist einfach und bietet aber gegenüber den bekannten Deckendrallauslässen Funktionsvorteile.

Weitere Vorteile, Merkmale und Einzelheiten der Erfindung ergeben sich aus der nachfolgenden Beschreibung eines bevorzugten Ausführungsbeispiels sowie anhand der Zeichnung; diese zeigt in
Fig. 1 eine Draufsicht auf einen erfindungsgemäßen Stufenauslaß;
Fig. 2 einen Querschnitt durch den Stufenauslaß gemäß Figur 1 entlang Linie II-II.

Gemäß Figur 2 besitzt ein erfindungsgemäßer Stufenauslaß R einen stufenförmig ausgebildeten Grundkörper 1. Dieser Grundkörper 1 besitzt einen Stutzen 2, an den sich einends ein nach innen gerichteter Ringkragen 3 anschließt. Dieser Ringkragen 3 umfängt eine Einlaßöffnung 4 für eine beispielsweise in einen Raum einzubringende Zuluft. Erfindungsgemäß ist die Einlaßöffnung 4 von einer Lochscheibe 5 überdeckt, welche eine Vielzahl von feinstrahligen Löchern besitzt.

Andererseits ist dem Stutzen 2 ein stufenförmiger Schulterabsatz 7 angeformt, der in einen Anlagering 8 ausmündet. An diesen Anlagering 8 schlägt eine Drallscheibe 9 an. Dabei umgreift die Drallscheibe 9 den Anlagering 8 mit einer Seitenwand 10.

Die Drallscheibe 9 besitzt ringförmig angeordnete Auslaßschlitze 11, wie dies insbesondere in Figur 1 besser erkennbar ist. Diese Auslaßschlitze 11 sind durch Stanzung hergestellt, wobei Wandteile 12 zwischen zwei Auslaßschlitzen zumindest teilweise zum Inneren I des Grundkörpers 1 hin eingedreht bzw. schräggestellt sind.

Während die Lochscheibe 5 durch Punktschweißung, Punktlötung oder durch entsprechende Nieten mit dem Ringkragen 3 fest verbunden ist, erfolgt eine Festlegung der Drallscheibe 9 an dem Grundkörper 1 über eine Schraube 13, welche mit einem Schraubenkopf 14 von außen an die Drallscheibe 9 anschlägt und mit einem Gewindeschaft 15 teilweise die Lochscheibe 5 durchsetzt.

## Patentansprüche

1. Vorrichtung zum Auslassen von Zuluft in einen Raum, mit einem Grundkörper, an dem einerseits eine Drallscheibe (9) festgelegt ist und der andererseits über einen Stutzen (2) an einen Zuluftführungskanal anschließt, wobei dem Stutzen (2) eine Lochscheibe (5) zugeordnet ist,
dadurch gekennzeichnet,
daß an den Stutzen (2) ein nach innen gerichteter Ringkragen (3) mit Einlaßöffnung (4) für die Zuluft angeformt ist und daß die Lochscheibe (5) vom Inneren des Grundkörpers oder von außen her an den Ringkragen anschlägt und die Einlaßöffnung überdeckt sowie über eine Schraube (13) mit der Drallscheibe (5) verbunden ist.

2. Vorrichtung nach Anspruch 1, dadurch gekennzeichnet, daß die Lochscheibe (5) über Punktschweißungen, Nieten od. dgl. mit dem Ringkragen (3) verbunden ist.

## Revendications

1. Dispositif pour l'échappement d'air amené dans une pièce, avec un corps de base, sur lequel est fixé, d'une part, un disque d'impact (9) et qui, d'autre part, se raccorde par une tubulure (2) à un canal de guidage d'air amené, un disque à trous (5) étant associé à la tubulure (2), dispositif caractérisé en ce que sur la tubulure (2) est formé un col annulaire (3) dirigé vers l'intérieur avec un orifice d'entrée (4) pour l'arrivée d'air et en ce que le disque à trous (5) est fixé de l'intérieur du corps de base ou de l'extérieur sur le col annulaire et recouvre l'orifice d'entrée et est relié par une vis (13) au disque d'impact (9).

2. Dispositif selon la revendication 1, caractérisé en ce que le disque à trous (5) est relié au col annulaire (3) par soudure par point, rivetage ou analogue.

## Claims

1. Device for discharging incoming air into a room, with a base member on which, on the one hand, a twisting disc (9) is fixed and which, on the other hand, is connected via a connecting piece (2) to an incoming air guide channel, wherein the connecting piece (2) is allocated a perforated disc (5), characterised in that an inwardly directed annular collar (3) with an inlet opening (4) for the incoming air is shaped onto the connecting piece (2) and in that the perforated disc (5) contacts the annular collar from the interior of the base member or from the exterior and overlaps the inlet opening and is connected via a screw (13) to the twisting disc (5).

2. Device according to claim 1, characterised in that the perforated disc (5) is connected via spot welds, rivets or the like to the annular collar (3).
